# EUROPÄISCHE PATENTSCHRIFT

(11) **EP 3 526 139 B1**
(45) Veröffentlichungstag und Bekanntmachung des Hinweises auf die Patenterteilung: **09.06.2021**
(21) Anmeldenummer: 17780306.1
(22) Anmeldetag: 04.10.2017
(51) Int. Cl.: B65D 85/10, B65C 1/04, B65D 75/58

(54) **ZIGARETTENPACKUNG SOWIE VERFAHREN UND VORRICHTUNG ZUM HERSTELLEN DERSELBEN**
CIGARETTE PACKAGING, METHOD AND DEVICE FOR THE PRODUCTION THEREOF
PAQUET DE CIGARETTES, PROCÉDÉ ET DISPOSITIF DE FABRICATION

(30) Priorität: 17.10.2016 DE 102016012300
(43) Veröffentlichungstag der Anmeldung: 21.08.2019
(73) Patentinhaber: Focke & Co. (GmbH & Co. KG), 27283 Verden (DE)
(72) Erfinder: SCHNEIDER, Christoph, 27283 Verden (DE)
(74) Vertreter: Ellberg, Nils
(86) Internationale Anmeldenummer: PCT/EP2017/001166
(87) Internationale Veröffentlichungsnummer: WO 2018/072863

(56) Entgegenhaltungen:
- EP-A1- 2 361 839
- WO-A1-2013/053408
- DE-A1-102014 011 396

## Beschreibung

Die Erfindung betrifft eine Packung für Zigaretten oder andere längliche Raucherartikel mit den Merkmalen des Oberbegriffs des Anspruchs 1. Weiterhin bezieht sich die Erfindung auf ein Verfahren zum Herstellen der Packung sowie auf eine Vorrichtung zur Umsetzung des Verfahrens.

Thema der Erfindung sind insbesondere Zigarettenpackungen mit einer mehrfach benutzbaren Öffnungshilfe der Innenpackung. Standardmäßig ist die Innenpackung mit einer Entnahmeöffnung für die Zigaretten versehen. Diese erstreckt sich vorzugsweise im Bereich einer Innen-Vorderwand und einer Innen-Stirnwand der Innenpackung. Eine vorzugsweise U-förmige Perforation des Innenzuschnitts begrenzt eine Öffnungslasche des Innenzuschnitts bzw. der Innenpackung. Eine die Entnahmeöffnung bzw. die Verschlusslasche überdeckende Betätigungs- bzw. Öffnungslasche ist durch vollflächige Klebung mit der Verschlusslasche und einem angrenzenden Bereich des Zuschnitts der Innenpackung verbunden. Die Betätigungslasche wird im Bereich eines klebstofffreien Griffs oder Verbindungslappens erfasst, um die Öffnungs- oder Schließstellung zu bewirken. Alternativ kann der Verbindungslappen der Betätigungslasche mit der Innenseite eines Deckels der Außenpackung verbunden sein (WO 2013/053408 A1).

Eine Packung für Zigaretten gemäß dem Oberbegriff des Anspruchs 1 ist in EP 2 361 839 A1 gezeigt.

Ein Problem der Innenpackung mit Öffnungshilfe besteht in der unzureichenden Formstabilität, insbesondere bei Innenpackungen aus (Dicht-)Folie. Diese ist leicht verformbar und bildet Wellenstrukturen aufgrund der Herstellung und/oder aufgrund der Betätigung der Öffnungshilfe.

Der Erfindung liegt die Aufgabe zugrunde, (Zigaretten-)Packungen mit Innenpackung und Öffnungshilfe derselben so auszubilden, dass das Erscheinungsbild der Innenpackung, insbesondere die Formstabilität, bei geöffneter Außenpackung und insbesondere beim Betätigen der Öffnungshilfe verbessert sind.

Zur Lösung dieser Aufgabe weist die erfindungsgemäße Packung die Merkmale des Anspruchs 1 auf.

Die Innenpackung ist demnach in einem oberen stirnseitigen Bereich mit einer haubenartigen Abdeckung aus einem (separaten) Abdeckzuschnitt versehen. Diese ist so ausgebildet, dass aufgrund Teilabdeckung einer Innen-Vorderwand, von Innen-Seitenwänden, einer Innen-Stirnwand und einer Innen-Rückwand, insbesondere in dem von der Öffnungshilfe beanspruchten Bereich, eine zusätzliche (Form-)Stabilisierung gewährleistet ist. Die Abdeckung bildet ein haubenartiges Form- und Stützelement für die aus einer Folie oder anderem, wenig formstabilem Packstoff bestehende Innenpackung. Darüber hinaus ist vorzugsweise im Bereich der Innen-Seitenwände eine (Teil-)Abdeckung derselben gewährleistet, die die Struktur einer konventionellen Seitenwand eines Zigarettenblocks aufweisen kann.

Durch Faltung bzw. durch Faltlappen werden Abdeck-Seitenwände gebildet, die bei geöffneter Klappschachtel als Außenpackung das Bild einer konventionellen Innenpackung vermitteln. Darüber hinaus wird durch die Abdeckung in der Gesamtheit und insbesondere durch die Abdeck-Seitenwände eine Stabilisierung von nicht durch Leim miteinander verbundenen, also lediglich aneinanderliegenden Faltlappen eines Innenzuschnitts bewirkt. Dies gilt insbesondere für Innenpackungen aus Stanniol, Papier oder dergleichen. Bei Innenpackungen, die aufgrund fehlender (dichter) Verbindung von Faltlappen (der Seitenwände) nicht als vollkommene Dichtpackung gelten können, bewirkt die Ausbildung und Anordnung der Abdeckung mindestens eine Teilabdichtung der Innenpackung im Bereich der Seitenwände.

Die Öffnungshilfe ist in die kappenartige Abdeckung integriert bzw. Teil derselben. Vorzugsweise sind im Bereich einer Abdeck-Vorderwand und der angrenzenden Abdeck-Stirnwand Stanzungen angebracht, die eine Verschluss- bzw. Betätigungslasche definieren. Der Abdeckzuschnitt ist im Wesentlichen vollflächig durch Klebung mit den abgedeckten Bereichen der Innenpackung verbunden. Lediglich im Bereich eines Griffoder Verbindungslappens ist die Abdeckung bzw. der Abdeckzuschnitt mit einem klebstofffreien Feld ausgebildet, sodass der Griff- bzw. Verbindungslappen erfasst werden kann zur Betätigung der Öffnungshilfe oder alternativ als Verbindungslappen mit der Innenseite eines Deckels der Außenpackung verbunden ist. Die Stanzungen bzw. Schwächungslinien zur Definition der Betätigungslasche einerseits und des Griff- oder Verbindungslappens andererseits sind in besonderer Weise ausgebildet, nämlich durch komplette Stanzlinien in Verbindung mit durch Perforation oder Ritzung hergestellten Schwächungslinien.

Ein erfindungsgemäßes Verfahren zum Herstellen der erfindungsgemäßen Packung weist die Merkmale des Anspruchs 13 auf.

Bei der Herstellung der Innenpackung bzw. der Anbringung des Abdeckzuschnitts wird vorzugsweise die Innenpackung mit der Innen-Stirnwand in Transportrichtung vorn liegender Position transportiert unter U-förmiger Mitnahme des in einer Querebene bereitgehaltenen, ungefalteten Abdeckzuschnitts. Bei der U-förmigen Faltung werden Frontschenkel und Rückschenkel des Abdeckzuschnitts an die Innenpackung angedrückt. Zugleich werden Ecklappen im Bereich der Innen-Seitenwände gefaltet und an diese angelegt. Sodann werden durch vorzugsweise U-förmige Faltorgane durch Bewegung quer zur Rückwand die rückseitigen Faltschenkel und durch quer zur Vorderwand die frontseitigen Faltschenkel einer Kuvertfaltung gefaltet.

Ein erfindungsgemäßes Verfahren zum Anbringen von Abdeckzuschnitten mit durch Trennschnitte bzw. Ausstanzungen voneinander getrennten Faltlappen zur Bildung der Abdeck-Seitenwände weist die Merkmale des Anspruchs 14 auf.

Erfindungsgemäße Vorrichtungen zur Durchführung der Verfahren nach Anspruch 13 bzw. 14 weisen die Merkmale der Ansprüche 15 bzw. 16 auf.

Weitere Merkmale der Packung, des Herstellungsverfahrens und von Vorrichtungen werden nachfolgend anhand der Zeichnungen beschrieben. Es zeigt:
- Fig. 1: eine Übersicht unterschiedlicher Innenpackungen mit einem ungefalteten Abdeckzuschnitt in perspektivischer Darstellung,
- Fig. 2: eine Innenpackung der Ausführung als Dichtblock mit Abdeckung in perspektivischer Darstellung,
- Fig. 3: eine Komplettpackung mit einer Innenpackung gemäß Fig. 2 und einer Klappschachtel als Außenpackung bei geöffnetem Deckel, ebenfalls in Perspektive,
- Fig. 4: eine Innenpackung in der Ausführung als Hartpackung mit einer anderen Ausführung der Abdeckung, in Perspektive,
- Fig. 5: eine Packung in der Ausführung als Papier- bzw. Stanniolblock mit einer nochmals veränderten Ausführung der Abdeckung,
- Fig. 6: einen Foliendichtblock als Innenpackung mit einer vereinfachten Ausführung der Abdeckung,
- Fig. 7: einen ausgebreiteten Abdeckzuschnitt in zwei Ausführungen,
- Fig. 8: eine Darstellung analog Fig. 7 für weitere Ausführungsformen,
- Fig. 9: nochmals veränderte Ausführungsbeispiele des Abdeckzuschnitts analog zu Fig. 7,
- Fig. 10: ein perspektivisches Funktionsbild der Arbeitsschritte beim Anbringen eines Abdeckzuschnitts an einer Innenpackung,
- Fig. 11: eine weitere Ausführung einer Packung mit stirnseitiger Abdeckung und bodenseitiger Abdeckung in Perspektive,
- Fig. 12: eine Innenpackung mit vereinfachter Ausführung einer Abdeckung, in Perspektive,
- Fig. 13: eine Innenpackung mit Papier- oder Stanniolumhüllung und einer Abdeckung analog Fig. 12,
- Fig. 14: eine Innenpackung mit stirnseitiger und bodenseitiger Abdeckung,
- Fig. 15: einen perspektivischen, schematischen Fertigungsablauf zum Anbringen einer Abdeckung in der Ausführung gemäß Fig. 8, rechte Hälfte, an einer Innenpackung,
- Fig. 16: eine modifizierte Ausführung einer Innenpackung mit Abdecklasche in Perspektive,
- Fig. 17: eine Komplettpackung mit einer Innenpackung entsprechend Fig. 16 bei geöffnetem Deckel.

Die vorliegenden Zigarettenpackungen bestehen aus einer Außenpackung 10 und einer Innenpackung 11. Letztere dient zur Aufnahme einer Zigarettengruppe aus vorzugsweise in mehreren (drei) Reihen angeordneten Zigaretten 12.

Die Außenpackung 10 ist vorzugsweise eine Hartpackung, insbesondere in der Ausführung als Klappschachtel bei den meisten Ausführungsbeispielen ohne den üblichen Kragen. Die Klappschachtel besteht aus einem (unteren) Schachtelteil 13 und einem Deckel 14. Vorzugsweise besteht die Außenpackung 10 aus einem einstückigen Zuschnitt, wobei Schachtelteil 13 und Deckel 14 über ein Liniengelenk im Bereich der Packungsrückseite miteinander verbunden sind. Der Schachtelteil 13 bildet eine Schachtel-Vorderwand 15, eine Schachtel-Rückwand 16 und Schachtel-Seitenwände 17, diese aus zwei einander überdeckenden Seitenlappen bestehend. Weiterhin ist eine Schachtel-Bodenwand vorhanden.

In analoger Weise besteht der Deckel aus Deckel-Vorderwand 18, Deckel-Stirnwand 19, Deckel-Rückwand 20 und Deckel-Seitenwänden 21. Die Deckel-Vorderwand 18 ist mit einem Deckel-Innenlappen versehen, der an der Innenseite der Deckel-Vorderwand 18 anliegt und mit dieser verbunden ist.

Die Innenpackung 11 kann in verschiedener Weise ausgebildet sein, jedoch vorzugsweise als Dichtpackung, jedenfalls aus einem die Zigarettengruppe vollständig umhüllenden Zuschnitt. Die Innenpackung 11 besteht demnach aus Innen-Vorderwand 23, Innen-Stirnwand 24, Innen-Rückwand 25, Innen-Seitenwänden 26 und Innen-Bodenwand 27.

Beispiele für die Ausführung einer Innenpackung 11 sind in Fig. 1 gezeigt, nämlich eine Folien-Dichtpackung 28, eine Karton-Dichtpackung 29 und eine Papier- bzw. Stanniol-Packung 30.

Bevorzugt ist eine Innenpackung 11 in der Ausführung als Folienpackung bzw. Folien-Dichtpackung 28. Diese ist so ausgebildet, dass im Bereich von (schmalen, aufrechten) Innen-Seitenwänden 26 Verschluss- bzw. Seitennähte 31 gebildet sind, hier in der Ausführung als Flossennaht. Eine weitere, quergerichtete Verbindungsnaht ist als Quernaht 32 im Bereich der Innen-Rückwand 25 angeordnet und erstreckt sich mit Endschenkeln in die Innen-Seitenwände 26. Auch die Quernaht 32 ist als Flossennaht ausgebildet.

Im Bereich der Innen-Stirnwand 24 befindet sich eine Öffnungshilfe für die im Übrigen geschlossene Innenpackung 11. Der Zuschnitt der Innenpackung 11 ist mit einer durch Schwächungslinien begrenzten Öffnungslasche 33 versehen. Diese erstreckt sich vorliegend quer über die Innen-Stirnwand 24 und mit einem Schenkel in den Bereich der Innen-Vorderwand. Die Öffnungslasche 33 kann an der rückseitigen Querkante der Innen-Stirnwand 24 enden oder mit einem rückseitigen Schenkel in den Bereich der Innen-Rückwand 25 verlängert sein.

Die Öffnungslasche 33 ist durch eine vorzugsweise U-förmige Schwächungslinie 34 begrenzt. Diese besteht aus einer Perforationslinie oder aus einer Materialschwächung der mehrlagigen Dichtfolie. Vorliegend verläuft die Schwächungslinie 34 als Schenkel im Bereich der Innen-Stirnwand 24 und entlang eines Abschnitts der angrenzenden Innen-Vorderwand 23. Eine Querlinie 35 ist vorzugsweise als durchgehende Stanzung ausgebildet. Die vorzugsweise U-förmige Querlinie 35 begrenzt einen so frei liegenden Anfangslappen 36 der Öffnungslasche 33.

Die Karton-Dichtpackung 29 als alternative Ausführung der Innenpackung 11 besteht aus einem Kartonzuschnitt, der vorzugsweise durch Beschichtung feuchtigkeits- und aromadicht ausgebildet ist. Der Zuschnitt ist in geeigneter Weise gefaltet, vorzugsweise mit Innen-Seitenwänden 26, die aus einander überdeckenden Seitenlappen 38 - mit oder ohne Leimverbindung - bestehen. Eine Entnahmeöffnung 37 ist bei diesem Ausführungsbeispiel durch Vorstanzung als freie Öffnung ausgebildet mit einer Erstreckung in einem Teilbereich der Innen-Stirnwand 24 und einem angrenzenden Bereich der Innen-Vorderwand 23.

Schließlich ist als Beispiel für die Innenpackung 11 eine Stanniol-Packung 30 gezeigt. Bei dieser ist ein Innenzuschnitt aus Stanniol, Papier oder anderem faltbaren Packstoff vorgesehen. Der (Stanniol-)Zuschnitt umhüllt die Gruppe der Zigaretten 12 vollständig, unter Bildung von (trapezförmigen) Seitenlappen 38 im Bereich der Innen-Seitenwände 26. Die Innen-Stirnwand 24 ist auch bei diesem Ausführungsbeispiel frei von Faltlappen. Eine Öffnungslasche 33 ist vorzugsweise durch eine U-förmige Trennlinie begrenzt, vorzugsweise in der Ausbildung der Schwächungslinien 34, 35 der Folien-Dichtpackung 28. Innerhalb des Stanniol-Packung 30 kann ein Stützorgan bzw. ein Tray 63 aus dünnem Karton oder dergleichen angeordnet sein. Eine derartige Innen-Sicherung für die Zigarettengruppe kann auch bei der Folien-Dichtpackung 28 eingesetzt sein.

Eine innovative Besonderheit ist eine der Innenpackung 11 zugeordnete Abdeckung 39 aus einem vorzugsweise einstückigen Abdeckzuschnitt 40. Die Abdeckung 39 - aus Folie, (beschichtetem) Papier oder ähnlichem faltbaren Packstoff - umfasst bzw. überdeckt einen oberen, stirnseitigen Bereich der Innenpackung 11 in der Art einer (Schutz-)Haube.

Die Abdeckung 39 ist vorzugsweise so ausgebildet, dass ein Bereich der Innen-Vorderwand 23 durch eine Abdeck-Vorderwand 41, die Innen-Stirnwand 24 durch eine Abdeck-Stirnwand 42, die Innen-Rückwand 25 durch eine Abdeck-Rückwand 43 und die Innen-Seitenwände 26 durch Abdeck-Seitenwände 44 vollflächig oder mindestens teilweise überdeckt sind. Die Abdeckung 39 ist so bemessen und angeordnet, dass der Bereich der Öffnungshilfe vollständig überdeckt ist und sich die Abdeck-Wandungen 41, 42, 43, 44 vorzugsweise bis in einen Bereich des Schachtelteils 13 der Außenpackung 10 erstrecken. Insbesondere erstreckt sich demnach die Abdeck-Vorderwand 41 bis zur (randseitigen) Überdeckung durch die Schachtel-Vorderwand 15. Bei einer Innenpackung 11 in der Ausführung als Folien-Dichtpackung 28 endet die Abdeckung 39 vorzugsweise oberhalb der Quernaht 32 (Fig. 2). Die Wandungen 41, 42, 43, 44 sind vorzugsweise mit gleichen Abmessungen (in der Höhe) ausgebildet, sodass eine ringsherumlaufende Begrenzungskante ohne Versatz entsteht.

Ein bevorzugter Abdeckzuschnitt 40 - aus vorzugsweise mehrlagiger Folie - ist einstückig und mit rechteckiger bzw. quadratischer Form ausgebildet (Fig. 1). Der Abdeckzuschnitt 40 wird U-förmig über die Innen-Stirnwand 24 gefaltet. Eine Besonderheit ist die Ausbildung der Abdeck-Seitenwände 44 an den Innen-Seitenwänden 26. Faltlinien sind in Fig. 1 strichpunktiert dargestellt, können ggf. durch Vorformung bzw. Prägung am Abdeckzuschnitt 40 angebracht sein. Die Anordnung ist so getroffen, dass die Abdeck-Seitenwände 44 mit einer Faltung aus Faltlappen mit teilweiser Überdeckung besteht. Ein Ecklappen 45 erstreckt sich von der Abdeck-Stirnwand 42 in die Ebene der Abdeck-Seitenwand 44, und zwar innenliegend. Trapezförmige Außenlappen 46, 47 sind mit wechselseitiger Teilüberdeckung gefaltet, sodass Abdeck-Seitenwände 44 entstehen, die das Bild einer üblichen (Kuvert-)Faltung eines Stanniolblocks aufweisen. Der Ecklappen 45 ist über dreieckförmige Zwickel 70 mit den Außenlappen 46 einerseits und 47 andererseits verbunden über schräg gerichtete, divergierende Faltlinien.

Der Abdeckzuschnitt 40 ist durch vollflächige, sich vorzugsweise über die gesamte Innenfläche des Abdeckzuschnitts 40 erstreckende Leimbeschichtung, also durch Klebung, mit den Flächenbereichen der Innenpackung 11 verbunden. Dadurch bildet die Abdeckung 39 eine stabile Einheit mit der Innenpackung 11.

Die Abdeckung 39 ist vorzugsweise in die Öffnungshilfe für die Innenpackung 11 integriert. Bei einer Innenpackung 11 in der Ausführung als Folien-Packung 28 ist der Abdeckzuschnitt 40 vorzugsweise mit der gesamten Außenfläche der Öffnungslasche 33 der Innenpackung 11 verbunden. Die Abdeckung 39 bildet eine Öffnungs- bzw. Betätigungslasche 48 für die Öffnungshilfe. Die Lasche 48 ist durch U-förmige Stanzungen unter Bildung von Schwächungslinien als Teilfläche der Abdeckung 39 definiert, und zwar im Bereich einer Abdeck-Stirnwand 42 und in einem Teilbereich der Abdeck-Vorderwand 41. Ein wirksamer End- bzw. Randbereich der Betätigungslasche 48 bildet einen durch U-förmige (Voll-)Stanzung 49 begrenzten Griff- oder Verbindungslappen 50. Dieser dient zum Erfassen der Betätigungslasche 48 oder zur Verbindung derselben mit der Außenpackung 10, insbesondere mit der Innenseite der Deckel-Vorderwand 18 der Klappschachtel. Anschließende Schenkel sind als Perforationslinie oder als (geritzte) Materialschwächungslinie 89 ausgebildet.

Der Griff- oder Verbindungslappen 50 liegt vorzugsweise in einem leimfreien Bereich, vorliegend im Bereich eines streifenförmigen, rechteckigen leimfreien Feldes 51 an der Innenseite der Abdeckung 39. Die übrige Fläche des Abdeckzuschnitts 40 kann durchgehend mit Leim beschichtet sein. Es ist aber möglich, Bereiche mit unterschiedlicher Haftwirkung auszubilden. Insbesondere kann ein Verbindungsstreifen 52 mit einem besonderen Leim beschichtet sein, der ein mehrfaches Betätigen bzw. Öffnen und Schließen der Betätigungslasche 48 ermöglicht. Diese überdeckt nämlich die Entnahmeöffnung 37 bzw. ist mit der Öffnungslasche 33 durch Klebung verbunden und umgibt diese mit dem Streifen 52, der zum Öffnen mit der Betätigungslasche 48 von den entsprechenden Bereichen der Innenpackung 11 abgezogen werden kann (Fig. 3).

Die Betätigungslasche 48 ist vorzugsweise so angebracht, dass sie allseitig von dem entsprechend bemessenen Abdeckzuschnitt 40 umgeben ist, also im Bereich der Innen-Vorderwand 23 bzw. der Abdeck-Vorderwand 41 geringere Abmessungen - in aufrechter Ebene - aufweist als die Abdeck-Vorderwand 41. Die Betätigungslasche 48 ist so angeordnet, dass der Verbindungslappen 50 und vorzugsweise das leimfreie Feld 51 außerhalb des Bereichs der Schachtel-Vorderwand 15 der Außenpackung 10 liegen. Bei dem Ausführungsbeispiel gemäß Fig. 2, Fig. 3 ist die Betätigungslasche 48 bzw. deren Verbindungslappen 50 über Leimpunkte 53 mit der Innenseite der Deckel-Vorderwand 18 bzw. des Deckel-Innenlappens 22 verbunden. Die Leimpunkte 53 werden vorzugsweise bei der Fertigung der Packung an der Außenseite der Betätigungslasche 48 bzw. des Verbindungslappens 50 angebracht.

Die Abdeckung 39 ist in der beschriebenen Ausführung bzw. mit gewissen Abweichungen für alle Ausführungen der Innenpackung 11 geeignet. Bei Packungen mit vorgefertigter bzw. durch Stanzung angebrachter (offener) Entnahmeöffnung 37 - z. B. Karton-Packung 29 - ist der Abdeckzuschnitt 40 insofern abweichend gestaltet, als im Bereich der Überdeckung der Entnahmeöffnung 37 eine leimfreie Fläche 54 gebildet ist, die der Entnahmeöffnung 37 entspricht bzw. geringfügig größer ist (Fig. 4), sodass die Abdeckung 39 bzw. die Betätigungslasche 48 als Teil derselben (leimfrei) unmittelbar an den Zigaretten 12 anliegen kann, ohne Verbindung mit diesen.

Eine modifizierte Ausführung der Faltung des Abdeckzuschnitts 40 im Bereich der Abdeck-Seitenwände 44 ergibt sich aus Fig. 4 in gefalteter Ausführung sowie aus Fig. 7, rechter Teil hinsichtlich der Ausbildung des dafür geeigneten Zuschnitts. Durch bogenförmige Stanzlinien 55 im Bereich der Außenlappen 46, 47 werden im Faltzustand bogenförmige bzw. linsenartige Verbindungsflächen 56, vorzugsweise für beide Faltlappen 46, 47, geschaffen. Es entstehen einlagige Bereiche der Außenlappen 46, 47 mit freiliegenden, klebenden Flächen, die so eine (klebende) Verbindung mit den darunterliegenden Faltlappen 46, 45 bewirken. Die bogenförmigen Stanzlinien 55 treten an die Stelle von schräggerichteten Faltlinien von bei einer üblichen Faltung (Fig. 2, Fig. 7, linker Teil) entstehenden dreieckförmigen Verbindungszwickeln 70.

Die Abdeckung 39 kann hinsichtlich von Teilen der Öffnungshilfe abweichend von dem bisherigen Ausführungsbeispielen gestaltet sein, nämlich entsprechend Fig. 5, Fig. 8. Die Abdeck-Vorderwand 41 ist bei diesem Beispiel, vorzugsweise in Verlängerung der Schwächungslinien 89 zur seitlichen Begrenzung der Betätigungslasche 48, mit Stanzungen bzw. Einschnitten, nämlich Seitenschnitten 57 versehen. Diese begrenzen einen entsprechend konturierten, also insbesondere rechteckigen Griff- bzw. Verbindungslappen 50. Dieser ist an der Innenseite leimfrei, vorliegend durch ein entsprechend ausgebildetes und angeordnetes leimfreies Feld 51. Alternativ kann der leimfreie Lappen 50 auch dadurch geschaffen werden, dass der Lappen 50 durch Umfalten doppellagig ausgebildet ist bei entsprechender Länge der Seitenschnitte 57. Vorzugsweise ist der Griff- bzw. Verbindungslappen 50 gegenüber der Gesamtabmessung der Abdeckung 39 zurückgesetzt. Dadurch werden Seitenstreifen der Abdeck-Vorderwand 41 zu beiden Seiten des Griff- bzw. Verbindungslappens 50 gebildet, nämlich Stabilisierungsstreifen 58. Diese Gestaltung des Griff- oder Verbindungslappens 50 kann bei unterschiedlichen Gestaltungen des Abdeckzuschnitts 40 im Übrigen angewendet werden, also auch bei einer konventionellen Faltung entsprechend Fig. 8, linker Teil.

Die Abdeck-Seitenwände 44 können alternativ aus einander teilweise überdeckenden, jedoch getrennten, also nicht miteinander verbundenen Faltlappen gebildet sein. Es handelt sich dabei vorzugsweise um einen (trapezförmigen) Ecklappen 59 und um (trapezförmige) vorzugsweise in der Gestaltung übereinstimmende Seitenlappen 60, 61, die mit der Abdeck-Vorderwand 41 einerseits und der Abdeck-Rückwand 43 andererseits verbunden sind. Ein entsprechend ausgebildeter Abdeckzuschnitt ist in Fig. 8, rechter Teil, zu sehen. Die Faltlappen 59, 60, 61 sind mindestens durch Stanzlinien, vorzugsweise durch Ausstanzungen 62, vorliegend in dreieckförmiger Ausführung, voneinander getrennt. Die bevorzugte Faltstellung bei dieser Ausführung ergibt sich aus Fig. 6. Der Ecklappen 59 liegt innen, also unmittelbar an der Innen-Seitenwand 21. Der der Rückseite zugeordnete Seitenlappen 61 liegt am Ecklappen 59 (teilweise) an, während der frontseitige Seitenlappen 60 die Außenseite bildet.

Vorzugsweise ist der Abdeckzuschnitt 40 auch bei diesen Ausführungsbeispielen vollflächig - mit Ausnahme des leimfreien Bereichs 51 - mit Leim beschichtet, sodass eine entsprechende Verbindung mit der Innenpackung 11 sowie der Faltlappen untereinander gewährleistet ist. Diese Ausführung der Abdeckung 39 bzw. des Abdeckzuschnitts 40 (gemäß Fig. 8) kann bei allen Ausführungen einer Innenpackung 11 eingesetzt werden, in Fig. 5 beispielshaft bei einer Stanniol-Packung 30.

Die Abdeckung 39 kann in einer vereinfachten, insbesondere in einer materialreduzierten Ausführung eingesetzt werden. Zwei Ausführungsbeispiele eines Abdeckzuschnitts 40 ergeben sich aus Fig. 9 und in der beispielshaften Anwendung bei der Packung gemäß Fig. 6. Eines der Merkmale besteht in der Ausbildung der Abdeck-Rückwand 43. Diese ist als verkürzter Schenkel ausgebildet, der einen stirnseitigen, streifenförmigen Bereich der Innen-Rückwand 25 der Innenpackung 11 abdeckt. Der Bereich der Abdeck-Stirnwand 42 sowie der Bereich der Vorderseite ist vorzugsweise in der beschriebenen Weise ausgebildet, also entweder mit durch Ausstanzungen 62 voneinander abgegrenzten Faltlappen oder mit zusammenhängenden Faltlappen (Fig. 9, rechte Hälfte). Der Ecklappen 59 ist vorzugsweise so ausgebildet, dass eine Schrägkante 64 gebildet ist, die bei gefaltetem Abdeckzuschnitt 40 eine als Schrägkante einer Kuvert-Faltung erscheinende Form aufweist (Fig. 6).

Die weitere materialsparende Gestaltung liegt darin, dass die Abdeck-Seitenwände 44 aus lediglich zwei einander teilweise überdeckenden Faltlappen bestehen, nämlich dem Ecklappen 59 und dem frontseitigen Seitenlappen 60. Diese Faltlappen ergeben zusammen das aus Fig. 6 entnehmbare Bild mit Teilüberdeckung der Faltlappen. Bei geöffneter Außenpackung 10 liegen im rückwärtigen Bereich der Abdeck-Seitenwände 44 schmale Flächen der Innen-Seitenwände 26 frei.

Eine Besonderheit wird vorzugsweise bei allen Ausführungen der Abdeckzuschnitte 40 umgesetzt: Die (durchgehende) Stanzung bzw. gestanzte Querlinie 35 mit anschließenden Stanzschenkeln bzw. Seitenschnitten 57 ist - hinsichtlich dieser Seitenschnitte 57 - geringfügig kleiner als die Fläche des leimfreien Feldes 51, sodass sich ein (kleiner) Endabschnitt der Schwächungslinien 89 bis in das Feld 51 erstreckt.

Eine (eigenständige) Besonderheit ist die Herstellung bzw. Anbringung der Abdeckung 39 an einer Innenpackung 11. Diese wird gesondert gefertigt (in bekannter Weise). Gemäß Fig. 10 werden aufeinanderfolgend Innenpackungen 11 in der Ausführung als Folien-Dichtpackung 28 einer Umhüllungsstation 65 zum Anbringen der Abdeckzuschnitte 40 zugeführt.

Der Umhüllungsvorgang erfolgt vorliegend durch Querbewegung der Innenpackungen 11, derart, dass die Innen-Stirnwand 19 in Bewegungsrichtung vorn liegt. Quer zu dieser Bewegungsrichtung wird ein ausgebreiteter Abdeckzuschnitt 40 bereitgehalten. Dieser wird durch die Innenpackung 11 mitgenommen, derart, dass sich der Abdeckzuschnitt 40 U-förmig und unter Ausrichtung auf die packungsgemäße Relativstellung um den stirnseitigen Bereich der Innenpackung 11 herumfaltet. Zu diesem Zweck wird die Innenpackung 11 mit dem Abdeckzuschnitt 40 durch eine Faltvorrichtung, nämlich durch ein Faltmundstück 66 hindurchgeschoben. Dieses ist mit oberer Faltplatte 67 und unterer Faltplatte 68 versehen, die so angeordnet sind, dass aufgrund der Relativbewegung Schenkel des Abdeckzuschnitts 40 an die Abdeck-Vorderwand 41 einerseits und an die Abdeck-Rückwand 43 andererseits gefaltet werden.

Weitere Faltorgane des Faltmundstücks 66 sind seitlich liegende Faltorgane, nämlich Faltfinger 69. Diese dienen zur Faltung der Ecklappen 45 eines Zuschnitts in der Ausführung gemäß Fig. 1. Die Ecklappen 45 werden ebenfalls durch die Relativbewegung gegen die Innen-Seitenwände 26 gefaltet, und zwar unter Bildung der dreieckförmigen Verbindungszwickeln 70 mit den Faltlappen 46, 47. Diese sind nach dem ersten Faltschritt im Bereich des Faltmundstücks 66 flügelartig zur Seite gerichtet.

Durch weitere Faltorgane werden die Faltlappen 46, 47 nacheinander in die packungsgemäße Position gefaltet. Bei dem vorliegenden Ausführungsbeispiel sind hierfür U-förmige Seitenfalter 71, 72 vorgesehen. Bei dem Verfahren gemäß Fig. 10 werden in einem ersten Faltschritt durch den Seitenfalter 71 unterhalb der Bewegungsbahn der Packungen, und zwar durch Aufwärtsbewegung, die rückseitigen Außenlappen 46 gefaltet. In einer nachfolgenden Faltstation wird der Seitenfalter 72 wirksam, der oberhalb der Bewegungsbahn der Packungen angeordnet ist und den Faltschritt durch Abwärtsbewegung durchführt, wobei Faltschenkel des Seitenfalters 72 die (äußeren) Außenlappen 47 in die Packungsstellung bringen. Die Innenpackung 11 mit Abdeckung 39 ist damit fertiggestellt.

Eine (eigenständige) Innovation hinsichtlich der Gestaltung von insbesondere instabilen und/oder nicht vollständig dichten Innenpackungen 11 ergibt sich aus Fig. 11. Zur Erhöhung der Gesamtstabilität der Innenpackung 11, insbesondere in der Ausführung als Stanniol-Packung 30 und/oder zur Verbesserung der Dichtigkeit bei dem vorgenannten Typ der Innenpackung und bei Karton-Packungen 29, also vorzugsweise für Innenpackungen 11, bei denen die Seitenlappen 38 der Innen-Seitenwände 26 nicht durch Leim miteinander verbunden sind, wird insbesondere durch die Abdeck-Seitenwände 44 eine Verbesserung geschaffen.

Eine weitere Besonderheit dieses Ausführungsbeispiels liegt darin, dass eine zusätzliche Stabilisierung und/oder Abdichtung durch eine Boden-Abdeckung 73 geschaffen wird, vorzugsweise in Kombination mit einer stirnseitigen Abdeckung 39. Die Abdeckungen 39 und 73 sind vorzugsweise übereinstimmend ausgebildet, nämlich hinsichtlich der Struktur der Abdeckzuschnitte 40. Die Abdeckungen 39 und 73 können alternativ auch unterschiedlich gestaltet sein. Abweichungen sind hinsichtlich der Öffnungshilfe für den Abdeckzuschnitt 40 der stirnseitigen Abdeckung 39 gegeben. Das vorliegende Ausführungsbeispiel entspricht dem Zuschnitt der Fig. 9, linke Hälfte, jedoch mit einer Modifizierung des Ecklappens 59, bei dem die Schrägkante 64 in einer Verbreiterung 74 des Ecklappens 59 endet mit einer quergerichteten Kante entsprechend der Faltlinie für den Schenkel der Abdeck-Rückwand 43. Es entsteht dadurch ein Faltbild entsprechend Fig. 12 bis Fig. 14. Die vorzugsweise stirnseitig und bodenseitig angeordneten Abdeckungen 39, 73 bewirken eine erhöhte Formstabilität der Innenpackung 11 in der Gesamtheit und eine wirksame Fixierung von nicht durch Leim miteinander verbundenen Seitenlappen in der packungsgemäßen Position.

Fig. 12 zeigt die Anwendung einer Abdeckung 39 mit einem Abdeckzuschnitt 40 in der Ausführung der Fig. 11. Durch die Teilüberdeckung und -verbindung der Faltlappen 47 und 59 sowie durch deren Kontur wird ein optisch ansprechendes Bild der Seitenflächen bei geöffneter Außenpackung geschaffen und gleichwohl eine stabile Struktur der Innenpackung 11 in ihrer Gesamtheit. Die Seitenlappen 38 sind sowohl bei der Ausführung als Karton-Dichtpackung 29 (Fig. 12) wie auch in der Ausführung als Stanniol-Packung 30 (Fig. 13) so angeordnet und bemessen, dass freie Kanten der Faltlappen 38 von den Faltlappen der Abdeckung 39 überdeckt sind. Bei einer Kuvertfaltung im Bereich der Innen-Seitenwände 26 (Fig. 13) sind die Ecklappen 59 so bemessen, dass auch die Faltkanten der Seitenlappen 38 benachbart zur Innen-Stirnwand 24 überdeckt sind (Fig. 13).

Fig. 14 ist eine konkrete Ausführung einer Innenpackung 11 mit den Abdeckungen 39 und 73 in der Anwendung für eine Karton- Packung 29. Die Abdeckungen sind vorzugsweise so bemessen und angeordnet, dass die untere Abdeckung 73 aufgrund entsprechender Bemessung die obere Abdeckung 39 mit einem Verbindungsstreifen teilweise überdeckt. Dieser liegt vorzugsweise im Bereich des Schachtelteils 13 der Außenpackung 10, ist demnach auch bei geöffneter Außenpackung 10 nicht sichtbar.

Insbesondere für Abdeckungen 39, 73 mit vereinfachter Ausbildung der Abdeckzuschnitte 40 ist eine besondere Fertigungstechnik in Fig. 15 dargestellt. Die anderweitig gefertigten Innenpackungen 11 - hier in der Ausführung einer Karton-Packung 29 - werden entlang einer Packungsbahn 75 gefördert, insbesondere entlang einer geradlinigen, aufrechten Förderbahn. Die Packungen 11 sind in Halteorganen bzw. Mitnehmern oder Taschen (nicht dargestellt) eines Gurts in Querstellung angeordnet, derart, dass mindestens ein stirnseitiger Bereich für die Anbringung der Abdeckzuschnitte 40 frei liegt.

Die Abdeckzuschnitte 40 werden positionsgerecht je einer Innenpackung 11 zugeführt und an die Innen-Stirnwand 24 angelegt mit einem die Abdeck-Stirnwand 42 bildenden Bereich des Zuschnitts. Die Abdeckzuschnitte 40 sind auf einer Trägerbahn 76 angeordnet in einem der Übergabe an die aufeinanderfolgenden Innenpackungen entsprechenden Abstand. Die Trägerbahn 76 wird von einer Bobine 77 abgezogen und über Umlenkwalzen einem Übertragungsaggregat 78 zugeführt. Dieses ist mit einem Organ zum Abziehen bzw. Abschälen der Abdeckzuschnitte 40 von der Trägerbahn 76 ausgerüstet, derart, dass die Zuschnitte 40 positionsgerecht von einem Andrückorgan bzw. einer Andrückrolle 79 an die freiliegende Stirnfläche der Innenpackung 11 angedrückt wird.

Die Innenpackungen 11 mit Abdeckzuschnitt 40 gelangen sodann in eine erste Faltstation mit einem ersten Faltorgan, nämlich einem U-Falter 80. Dieser ist quer zur Bewegungsbahn der Packungen hin- und herbewegbar. Der U-Falter 80 führt einen Faltschritt aus, - analog zu dem Faltmundstück 66 der Fig. 10 - wobei Schenkel des Abdeckzuschnitts 40 an die Innen-Vorderwand 23 und an die Innen-Rückwand 25 angedrückt werden durch entsprechende Faltschenkel des U-Falters 80.

Nach diesem ersten U-Faltschritt gelangen die Innenpackungen 11 in den Bereich einer zweiten Faltstation. Eine Seitenfalter 81 bewirkt mit Hilfe von Faltorganen, insbesondere von Faltrollen 82 eine Umfalten der jeweils innenliegenden Faltlappen im Bereich der Innen-Seitenwände 26. Bei dem vorliegenden Zuschnitt 40 handelt es sich dabei um den Zuschnitt 39 gemäß Fig. 11, bei dem zuerst die Ecklappen 59 gefaltet werden.

In einer daran anschließenden bzw. folgenden weiteren Faltstation ist ein Außenfalter 83 wirksam. Dieser ist in analoger Weise zum Seitenfalter 81 ausgebildet, ebenfalls mit Faltrollen 82. Diese sind quer zu den Innen-Seitenwänden 26 bewegbar, wodurch die mit der Abdeck-Vorderwand 41 verbundenen Faltlappen, nämlich Seitenlappen 60, in die Endposition gefaltet werden.

Eine besondere (eigenständige) Ausführung einer Zigarettenpackung mit Außenpackung 10 in der Ausführung als Klappschachtel und einer Innenpackung 11 in der Ausführung als Folien-Dichtpackung 28 ist in Fig. 16 und Fig. 17 gezeigt. Die Folien-Dichtpackung 28 entspricht vorzugsweise der Ausführung entsprechend Fig. 2. Die Abdeckung 39 ist abweichend ausgebildet, nämlich ohne Abdeck-Seitenwände. Ein entsprechend langgestreckter, insbesondere rechteckiger Zuschnitt erstreckt sich in einem (größeren) stirnseitigen Bereich der Innen-Vorderwand 23, der (kompletten) Innen-Stirnwand 24 und mit einem (hinsichtlich der Abmessung wählbaren) Schenkel im Bereich der Innen-Rückwand 25. Die Inennpackung ist durch Perforations- bzw. Schwächungslinie 34 mit einer Öffnungslasche 33 versehen, ebenfalls analog zu Fig. 2. Ein Abdeckzuschnitt 40 ist so ausgebildet, dass innerhalb desselben die Öffnungshilfe positioniert ist, vorliegend mit Betätigungslasche 48, die über Leimpunkte 53 mit der Innenseite der Deckel-Vorderwand 18 bzw. dem Deckel-Innenlappen 22 verbunden ist.

Die Besonderheit dieser Packung besteht darin, dass sich die Abdeckung 39 bzw. der Abdeckzuschnitt 40 über die Betätigungslasche 48 bzw. über deren Verbindungslappen hinaus erstreckt unter Bildung eines wirksamen Verbindungsstreifens 84, der die Abdeckung 39 in der Wirkstellung auch bei mehrfacher Betätigung der Öffnungshilfe fixiert. Der frontseitige Schenkel der Abdeckung 39 bzw. der Verbindungsstreifen 84 erstreckt sich bis in einen Bereich unterhalb der Begrenzung der Schachtel-Vorderwand 15.

Im Bereich der Innen-Seitenwände 26 ist eine Abdeckung gebildet durch einen Kragen 85 der Außenpackung 10 bzw. der Klappschachtel. Der Kragen 85 ist weitgehend in üblicherweise ausgebildet mit Vorderwand 86 und Seitenlappen 87. Eine übliche Ausnehmung 88 im Bereich der Kragen-Vorderwand 86 ist vorliegend bis in den Bereich der Schachtel-Vorderwand 15 verlängert, vorzugsweise etwa bündig abschließend mit der oberen Querkante der Schachtel-Vorderwand 15, sodass ein ausreichender Bereich für die Positionierung der Öffnungshilfe, insbesondere des Verbindungslappens 50 außerhalb des Bereichs der Schachtel-Vorderwand 15 gewährleistet ist.

Bei den dargestellten, bevorzugten Ausführungsbeispielen besteht die Abdeckung 39 aus einem einstückigen Abdeckzuschnitt 40. Eine besonders gestaltete Abdeckung kann auch aus mehreren, insbesondere zwei Teilzuschnitten bestehen, die ggf. in aufeinanderfolgenden Schritten an der Innenpackung 11 angebracht werden. Die Teilzuschnitt der Abdeckung können dabei auch - entsprechend besonderer Funktionen - aus unterschiedlichen Packstoffen bestehen bzw. aus unterschiedlich dicken Folien.

### Bezugszeichenliste

| | | | |
|---|---|---|---|
| 10 | Außenpackung | 57 | Seiten schnitt |
| 11 | Innenpackung | 58 | Stabilisierungsstreifen |
| 12 | Zigarette | 59 | Ecklappen |
| 13 | Schachtelteil | 60 | Seitenlappen |
| 14 | Deckel | 61 | Seitenlappen |
| 15 | Schachtel- Vorderwand | 62 | Ausstanzung |
| 16 | Schachtel-Rückwand | 63 | Tray |
| 17 | Schachtel-Seitenwand | 64 | Schrägkante |
| 18 | Deckel-Vorderwand | 65 | Umhüllungsstation |
| 19 | Deckel-Stirnwand | 66 | Faltmundstück |
| 20 | Deckel-Rückwand | 67 | Faltplatte |
| 21 | Deckel-Seitenwand | 68 | Faltplatte |
| 22 | Deckel-Innenlappen | 69 | Faltfinger |
| 23 | Innen-Vorderwand | 70 | Verbindungszwickel |
| 24 | Innen-Stirnwand | 71 | Seitenfalter |
| 25 | Innen-Rückwand | 72 | Seitenfalter |
| 26 | Innen-Seitenwand | 73 | Boden-Abdeckung |
| 27 | Innen-Bodenwand | 74 | Verbreiterung |
| 28 | Folien-Dichtpackung | 75 | Packungsbahn |
| 29 | Karton-Dichtpackung | 76 | Trägerbahn |
| 30 | Stanniol-Dichtpackung | 77 | Bobine |
| 31 | Seiten naht | 78 | Übertragungsaggregat |
| 32 | Quernaht | 79 | Andrückrolle |
| 33 | Öffnungslasche | 80 | U-Falter |
| 34 | Schwächungslinie | 81 | Seitenfalter |
| 35 | Querlinie | 82 | Faltrolle |
| 36 | Anfangslappen | 83 | Außenfalter |
| 37 | Entnahmeöffnung | 84 | Verbindungsstreifen |
| 38 | Seitenlappen | 85 | Kragen |
| 39 | Abdeckung | 86 | Vorderwand |
| 40 | Abdeckzuschnitt | 87 | Seitenlappen |
| 41 | Abdeck-Vorderwand | 88 | Ausnehmung |
| 42 | Abdeck-Stirnwand | 89 | Schwächungslinie |
| 43 | Abdeck-Rückwand | | |
| 44 | Abdeck-Seitenwand | | |
| 45 | Ecklappen | | |
| 46 | Außenlappen | | |
| 47 | Außenlappen | | |
| 48 | Betätigungslasche | | |
| 49 | Stanzung | | |
| 50 | Verbindungslappen | | |
| 51 | Feld | | |
| 52 | Verbindungsstreifen | | |
| 53 | Leimpunkt | | |
| 54 | Fläche | | |
| 55 | Stanzlinien | | |
| 56 | Vorsprung | | |

## Patentansprüche

1. Packung für Zigaretten (12) oder andere langgestreckte Raucherartikel, bestehend aus einer Außenpackung (10), insbesondere in der Ausführung als Klappschachtel/Hinge Lid Pack und einer Innenpackung (11) mit einem eine Zigarettengruppe umgebenden Innenzuschnitt unter Bildung von Innen-Vorderwand (23), Innen-Stirnwand (24), Innen-Rückwand (25), Innen-Seitenwände (26) und Innen-Bodenwand (27) unter Bildung von Verschlussnähten, insbesondere von Seitennähten (31) im Bereich von Innen-Seitenwänden (26), wobei die Innenpackung (11) eine Entnahmeöffnung (37) mit mehrfach benutzbarer Verschluss- bzw. Betätigungslasche (48) aufweist die mittels mehrfach wirkendem Leim an der Innenpackung (11) im Bereich einer Innen-Stirnwand (24) und eines anschließenden, stirnseitigen Bereichs der Innen-Vorderwand (23) angeordnet ist mit einem vorzugsweise leimfreien Griff- oder Verbindungslappen (50), und wobei ein oberer, stirnseitiger Bereich der Innenpackung (11) an der Außenseite mit einer Abdeckung (39) aus einem durch Faltung angebrachten, vorzugsweise einstückigen Abdeckzuschnitt (40) versehen ist, und wobei die Abdeckung (39) mindestens aus einer Abdeck-Vorderwand (41) im Bereich der Innen-Vorderwand (23), einer Abdeck-Stirnwand (42) im Bereich der Innen-Stirnwand (24) und aus - vorzugsweise bei geöffnetem Deckel (14) der Außenpackung (10) teilweise sichtbaren - Abdeck-Seitenwänden (44) im Bereich der Innen-Seitenwände (26) besteht, und wobei der Abdeckzuschnitt (40) zur Bildung der vorzugsweise etwa haubenartigen Abdeckung (39) durch insbesondere vollflächige Klebung mit der Innenpackung (11) verbunden ist, **dadurch gekennzeichnet, dass** die Abdeck-Seitenwände (44) im Bereich der Innen-Seitenwände (26) durch einander teilweise überdeckende Faltlappen gebildet sind, wobei die Faltung des Abdeckzuschnitts (40) im Bereich der Abdeck-Seitenwände (44) aus miteinander verbundenen Faltlappen unter Schaffung einer Kuvert-Faltung oder aus voneinander getrennten Faltlappen durch aufeinanderfolgende Faltschritte mit teilweiser wechselseitiger Überdeckung gebildet sind.

2. Packung nach Anspruch 1, **dadurch gekennzeichnet, dass** die Abdeckung (39) sich mit einer Abdeck-Rückwand (43) (auch) im Bereich der Innen-Rückwand (25) erstreckt.

3. Packung nach Anspruch 1 oder 2, **dadurch gekennzeichnet, dass** die Verschluss- bzw. Betätigungslasche (48) der Öffnungshilfe für die Innenpackung (11) als Teil der Abdeckung (39) ausgebildet ist, insbesondere durch im Bereich der Abdeck-Vorderwand (41) und der Abdeck-Stirnwand (42) gebildete, insbesondere U-förmigen Stanz- bzw. Schwächungslinien (89, 49, 57), wobei eine end- bzw. randseitiger Griff- oder Verbindungslappen (50) als Teil der Betätigungslasche (48) im Bereich einer vorzugsweise klebstofffreien Zone - Feld (51) - der Abdeckung (39) gebildet ist.

4. Packung nach Anspruch 1 oder einem der weiteren vorhergehenden Ansprüche, **dadurch gekennzeichnet, dass** der Griff- bzw. Verbindungslappen (50) durch eine U-förmige, durchgehende Schwächungslinie begrenzt ist, insbesondere durch eine entsprechende durchgehende Stanzung (49), vorzugsweise mit anschließenden Schenkeln bzw. Seitenschnitten (57) als Teil der seitlichen Schwächungslinien (34) der Betätigungslasche (48).

5. Packung nach Anspruch 1 oder einem der weiteren vorhergehenden Ansprüche, **dadurch gekennzeichnet, dass** der Griff- bzw. Verbindungslappen (50) am freien, quergerichteten Endbereich der Abdeck-Vorderwand (41) gebildet ist, vorzugsweise unter Zurücksetzung gegenüber einer quergerichteten Begrenzung der Abdeckung (39), insbesondere unter Bildung von seitlichen Stabilisierungsstreifen (58) zu beiden Seiten des Griff- bzw. Verbindungslappens (50) und der anschließenden Betätigungslasche (48).

6. Packung nach Anspruch 1 oder einem der weiteren vorhergehenden Ansprüche, **dadurch gekennzeichnet, dass** Faltlappen der Abdeckung (39) zur Bildung von Abdeck-Seitenwänden (44) aus einem durchgehenden, geschlossenen Randstreifen des AbdeckZuschnitts (40) gebildet sind, wobei aufgrund entsprechender (Kuvert-)Faltung ein innenliegender bzw. mit der Innen-Seitenwand (26) unmittelbar verbundener Faltlappen, nämlich Ecklappen (45), von (trapezförmigen) Außenlappen (47, 48) (teilweise) überdeckt und mit diesen durch dreieckförmige Verbindungszwickel (70) verbunden ist, vorzugsweise derart, dass ein mit der Abdeck-Vorderwand (41) verbundene Außenlappen (47) an der Außenseite der Abdeck-Seitenwand (44) liegt.

7. Packung nach Anspruch 1 oder einem der weiteren vorhergehenden Ansprüche, **dadurch gekennzeichnet, dass** bei einer Ausbildung der Abdeck-Seitenwände (44) in der Ausführung mit Ecklappen (45), Außenlappen (46, 47) und diese miteinander verbindenden Zwickeln (70) - Kuvertfaltung - mindestens eine von schräggerichteten Faltlinien zur Begrenzung eines Zwickels (70) durch eine runde, insbesondere teilkreisförmige Stanzlinie (55) ersetzt ist, derart, dass bei gefalteter Abdeck-Seitenwand (44) durch die gerundeten Stanzlinien (55) jeweils entsprechend - etwa linsenförmig - ausgebildete Abschnitte bzw. Vorsprünge (56) der Faltlappen (46, 47) entstehen, die mit klebenden Flächen an benachbarten Faltlappen fixiert sind.

8. Packung nach Anspruch 1 oder einem der weiteren vorhergehenden Ansprüche, **dadurch gekennzeichnet, dass** Faltlappen zur Bildung der Abdeck-Seitenwände (44) als Einzellappen aufgrund von Trennstanzungen zu benachbarten Faltlappen ausgebildet sind, insbesondere durch - dreieckförmige - Ausstanzungen (62) zwischen einem vorzugsweise trapezförmig ausgebildeten Ecklappen (59) einerseits und benachbarten, ebenfalls vorzugsweise trapezförmig ausgebildeten Seitenlappen (60, 61).

9. Packung nach Anspruch 1 oder einem der weiteren vorhergehenden Ansprüche, **dadurch gekennzeichnet, dass** die Abdeck-Seitenwände (44) aus zwei Faltlappen mit wechselseitiger Teilüberdeckung gebildet sind, insbesondere mit einem vorzugsweise etwa dreieckförmig ausgebildeten, mit der Abdeck-Stirnwand (42) verbundenen Ecklappen (59) und einem vorzugsweise mit der Abdeck-Vorderwand (41) verbundenen, insbesondere trapezförmigen Seitenlappen (60), der vorzugsweise die Außenseite der Abdeck-Seitenwand (44) bildet.

10. Packung nach Anspruch 1 oder einem der weiteren vorhergehenden Ansprüche, **dadurch gekennzeichnet, dass** mindestens eine Wandung der Abdeckung (39) mit geringeren Abmessungen - hinsichtlich der Packungshöhe - ausgebildet ist als die übrigen Wandungen der Abdeckung (39), insbesondere die Abdeck-Rückwand (43) in der Ausführung als schmaler Schenkel bzw. Streifen.

11. Packung nach Anspruch 1 oder einem der weiteren vorhergehenden Ansprüche, **dadurch gekennzeichnet, dass** die Innenpackung (11), insbesondere in der Ausführung mit einander überdeckenden, nicht durch Klebung miteinander verbundenen Seitenlappen (38) der Innen-Seitenwände (26), eine bodenseitige Abdeckung - Boden-Abdeckung (73) - aufweist, vorzugsweise zusätzlich zu einer stirnseitigen Abdeckung (39), wobei die Abdeckungen (39, 73) Abdeck-Seitenwände (44) bilden, die die Innen-Seitenwände (26) bzw. deren Seitenlappen (38) unter Abdichtung überdecken, vorzugsweise mit einem an der Abdeck-Vorderwand (41) angeordneten Seitenlappen (60), der aufgrund Bemessung und Anordnung einen freien Randbereich eines äußeren Seitenlappens (38) der Innen-Seitenwand (26) abdichtend überdeckt.

12. Packung nach Anspruch 1 oder einem der weiteren vorhergehenden Ansprüche, **dadurch gekennzeichnet, dass** die als Folienpackung bzw. als Folien-Dichtpackung (28) ausgebildete Innenpackung (11) zur Bildung einer Entnahmeöffnung eine durch Schwächungslinien im Bereich einer Innen-Stirnwand (24) und eines angrenzenden Teilbereichs der Innen-Vorderwand (23) begrenzte Öffnungslasche (33) aufweist, wobei U-förmigen Schwächungslinien eine insbesondere mittels durchgehender Stanzung gebildete Querlinie (35) im Bereich der Innen-Vorderwand (23) und angrenzenden, vorzugsweise parallelen Schwächungslinien (34) in der Ausführung als Perforation oder als geritzte Schwächungslinie der Folie aufweisen.

13. Verfahren zum Herstellen von Packungen nach einem oder mehreren der Ansprüche 1 bis 12, **gekennzeichnet durch** folgende Merkmale:
a) ein Abdeckzuschnitt (40) wird mit dem Bereich der Abdeck-Stirnwand (42) an die Innen-Stirnwand (24) einer Innenpackung (11) angelegt, insbesondere durch Transport der Innenpackung (11) quer zur Ebene eines Abdeckzuschnitts (40),
b) sodann werden die Bereiche der Abdeck-Vorderwand (41), der Abdeck-Rückwand (43) und der Faltlappen zur Bildung von Abdeck-Seitenwänden (44) durch U-förmige Faltung umgelegt, sodass die Abdeck-Vorderwand (41) an der Innen-Vorderwand (23) und die Abdeck-Rückwand (43) an der Innen-Rückwand (25) Anlage erhält,
c) zeitgleich oder danach werden Ecklappen (45) des Abdeckzuschnitts (40) gegen die Innen-Seitenwände (26) umgefaltet, bei geschlossener Ausführung des Abdeckzuschnitts (40) unter Bildung von dreieckförmigen Verbindungszwickeln (70),
d) sodann werden durch aufrecht bzw. abwärts gerichtete Faltung die Außenlappen (46, 47) gegen die Innen-Seitenwände (26) bzw. gegen den Ecklappen (45) gefaltet, vorzugsweise derart, dass zuerst der innenliegende, mit der Abdeck-Rückwand (43) verbundene Außenlappen (46) und sodann der mit der Abdeck-Vorderwand (41) verbundene (äußere) Außenlappen (47) gefaltet wird.

14. Verfahren zum Anbringen von Abdeckzuschnitten (40) mit durch Trennschnitte bzw. Ausstanzungen (62) voneinander getrennten Faltlappen (59, 60, 61) zur Bildung der Abdeck-Seitenwände (44), **gekennzeichnet durch** folgende Merkmale:
a) Innenpackungen (11) werden aufeinanderfolgend entlang einer vorzugsweise aufrechten Packungsbahn (75) transportiert,
b) im Bereich einer Übertragungsstation werden - ungefaltete - Abdeckzuschnitte (40) durch ein Übertragungsaggregat (78) an seitwärts gerichtete Innen-Stirnwände (24) der Innenpackungen (11) angelegt, derart, dass die Abdeck-Stirnwand (42) ausgerichtet Anlage erhält an der Innen-Stirnwand (24),
c) im Bereich einer ersten Faltstation werden seitwärts bzw. in aufrechter Ebene gerichtete Schenkel des Abdeckzuschnitts (40) durch ein U-förmiges Faltorgan - U-Falter (80) - umgefaltet unter Anlage der Abdeck-Vorderwand (41) an der Innen-Vorderwand (18) und unter Anlage der Abdeck-Rückwand (43) an der Innen-Rückwand (25),
d) in einer weiteren nachfolgenden (zweiten) Faltstation werden innenliegende Seitenlappen (61) und in einer anschließenden (dritten) Faltstation außenliegende Faltlappen (60) gegen die Innen-Seitenwände (26) umgefaltet,
e) die Faltorgane der zweiten Faltstation werden vorzugsweise zeitgleich in Längsrichtung der Innenpackung (11) bewegt zum Falten der Ecklappen (59) und die Faltorgane der dritten Faltstation werden vorzugsweise ebenfalls zeitgleich quer zu den Innen-Seitenwänden (26) der Innenpackung (11) bewegt zum Umfalten der (äußeren) Faltlappen bzw. Seitenlappen (60).

15. Vorrichtung zur Durchführung des Verfahrens nach Anspruch 13, **gekennzeichnet durch** folgende Merkmale:
a) ein Faltorgan in der Ausführung eines Faltmundstücks (66) mit Faltplatte (67) und Faltplatte (68) dient zum U-förmigen Umfalten des Abdeckzuschnitts (40) beim Durchschub der Innenpackung (11) unter Mitnahme des Abdeckzuschnitts (40) durch das Faltmundstück (66) hindurch,
b) seitliche Faltorgane, nämlich Faltfinger (69) zu beiden Seiten des Faltmundstücks (66) dienen zum Umfalten der Ecklappen (45) unter Bildung der Verbindungszwickel (70) beim Durchschub der Innenpackung (11),
c) vorzugsweise U-förmige Seitenfalter (71, 72) dienen zum Falten der Außenlappen (46, 47) durch Aufwärtsbewegung einerseits und Abwärtsbewegung andererseits, jeweils unter Mitnahme der Außenlappen (46) oder (47).

16. Vorrichtung zur Durchführung des Verfahrens nach Anspruch 14, **gekennzeichnet durch** folgende Merkmale:
a) in der Übertragungsstation dient ein Übertragungsaggregat (78) zum Anbringen von Abdeckzuschnitten (40) an einer freien Innen-Stirnwand (24) einer Innenpackung (11), insbesondere durch Abziehen des Abdeckzuschnitts (40) von einer Trägerbahn (76),
b) in einer ersten Faltstation dient ein U-Falter (80) durch Bewegung in Längsrichtung der Packung zum U-förmigen Falten des Abdeckzuschnitts (40) unter Anlage der Abdeck-Vorderwand (41) an der Innen-Vorderwand (23) und der Abdeck-Rückwand (43) an der Innen-Rückwand (25),
c) in einer nachfolgenden (zweiten) Faltstation ist ein Faltorgan mit Faltvorsprüngen, insbesondere mit Faltrollen (82) in Längsrichtung der Innen-Seitenwände (26) bewegbar zum gleichzeitigen Falten der Ecklappen (45, 59),
d) ein nachfolgendes, weiteres (drittes) Faltorgan, nämlich ein Außenfalter (83), mit Faltrollen (82) dient zum Umfalten von mit der Abdeck-Vorderwand (41) verbundenen Seitenlappen (60) durch Bewegung quer zu den Abdeck-Seitenwänden (44).

## Claims

1. A packaging for cigarettes (12) or other elongated articles for smokers, consisting of an outer packaging (10), in particular designed as a hinge lid pack, and an inner packaging (11) with an inner blank which surrounds a cigarette group and forms an inner front wall (23), inner end wall (24), inner rear wall (25), inner side walls (26) and inner bottom wall (27) thereby forming closure seams, in particular side seams (31) in the region of inner side walls (26), wherein the inner packaging (11) comprises a removal opening (37) with a repeatedly usable closure or actuation flap (48) which is arranged by means of repeatedly effective glue on the inner packaging (11) in the region of an inner end wall (24) and of a connecting end-face region of the inner front wall (23) with a preferably glue-free) gripping or connecting tab (50), and wherein an upper, end-face region of the inner packaging (11) is provided on the outside surface with a covering (39) which is produced from a preferably one-piece cover blank (40) which is attached by folding, and wherein the covering (39) consists of at least one cover front wall (41) in the region of the inner front wall (23), one cover end wall (42) in the region of the inner end wall (24) and of cover side walls (44) - preferably visible in part with the lid (14) of the outer packaging (10) open - in the region of the inner side walls (26), and wherein the cover blank (40) is connected to the inner packaging (11) by means of, in particular, full-surface bonding for forming the preferably approximately hood-like covering (39), **characterized in that** the cover side walls (44) are formed by folding tabs which partially overlap one another in the region of the inner side walls (26), wherein the folding of the cover blank (40) in the region of cover side walls (44) is formed by folding tabs which are connected together and create an envelope fold or from folding tabs which are separated from one another as a result of consecutive folding steps with partial mutual overlap.

2. The packaging as claimed in claim 1, **characterized in that** the covering (39) (also) extends with a cover rear wall (43) in the region of the inner rear wall (25).

3. The packaging as claimed in claim 1 or 2, **characterized in that** the closure or actuation flap (48) of the opening aid for the inner packaging (11) is realized as part of the covering (39), in particular as a result of, in particular, U-shaped punch or tear lines (89, 49, 57) formed in the region of the cover front wall (41) and of the cover end wall (42), wherein an end-side or edge-side gripping or connecting tab (50) is formed as part of the actuation flap (48) in the region of a preferably glue-free zone - field (51) - of the cover (39).

4. The packaging as claimed in claim 1 or in one of the further preceding claims, **characterized in that** the gripping or connecting tab (50) is delimited by a U-shaped, continuous tear line, in particular as a result of a corresponding, continuous punching (49), preferably with connecting legs or side cuts (57) as part of the side tear lines (34) of the actuating flap (48).

5. The packaging as claimed in claim 1 or in one of the further preceding claims, **characterized in that** the gripping or connecting tab (50) is formed on the free, transversely directed end region of the cover front wall (41) and is preferably recessed in relation to a transversely directed delimitation of the covering (39), in particular thereby forming side stabilizing strips (58) on both sides of the gripping or connecting tab (50) and of the connecting actuation flap (48).

6. The packaging as claimed in claim 1 or in one of the further preceding claims, **characterized in that** for forming cover side walls (44), folding tabs of the covering (39) are formed from a continuous, closed edge strip of the cover blank (40), wherein, on account of corresponding (envelope) folding, an inside folding tab or a folding tab which is connected directly to the inner side wall (26), namely corner tabs (45), is overlapped (in part) by (trapezoidal) outer tabs (47, 48) and is connected to said outer flaps by means of triangular connecting gussets (70), preferably in such a manner that an outer tab (47), which is connected to the cover front wall (41), lies on the outside surface of the cover side wall (44).

7. The packaging as claimed in claim 1 or in one of the further preceding claims, **characterized in that** in the case of a realization where the cover side walls (44) are designed with corner tabs (45), outer tabs (46, 47) and gussets (70) which connect said outer tabs together - envelope fold - at least one of the obliquely directed fold lines for delimiting a gusset (70) is replaced by a round, in particular part-circular, punch line (55), in such a manner that, with the cover side wall (44) folded, portions or projections (56) of the folding tabs (46, 47), which are fixed to adjacent folding tabs by way of bonding surfaces, are created correspondingly in each case - in an approximately lenticular manner - by the rounded punch lines (55).

8. The packaging as claimed in claim 1 or in one of the further preceding claims, **characterized in that** for forming the cover side walls (44) as individual tabs, folding tabs are realized as adjacent folding tabs on account of separation punchings, in particular as a result of - triangular - punch-outs (62) between a preferably trapezoidal corner tab (59) on the one side and adjacent, also preferably trapezoidal side tabs (60, 61).

9. The packaging as claimed in claim 1 or in one of the further preceding claims, **characterized in that** the cover side walls (44) are formed by two folding tabs with mutual part-overlap, in particular with a preferably approximately triangular corner tab (59), which is connected to the cover end wall (42), and an in particular trapezoidal side tab (60) which is preferably connected to the cover front wall (41) and preferably forms the outside surface of the cover side wall (44).

10. The packaging as claimed in claim 1 or in one of the further preceding claims, **characterized in that** at least one wall of the covering (39) is realized with smaller dimensions - with regard to the height of the packaging - than the remaining walls of the covering (39), in particular the cover rear wall (43) when designed as a narrow leg or strip.

11. The packaging as claimed in claim 1 or in one of the further preceding claims, **characterized in that** the inner packaging (11), in particular when designed with side tabs (38) of the inner side walls (26) which overlap one another and are not connected together by bonding, comprise a bottom-side covering - bottom covering (73) - preferably in addition to an end-side covering (39), wherein the coverings (39, 73) form cover side walls (44) which overlap the inner side walls (26) or the side tabs (38) thereof with sealing, preferably with a side tab (60) which is arranged on the cover front wall (41) and on account of dimension and arrangement overlaps a free edge region of an outer side tab (38) of the inner side wall (26) in a sealing manner.

12. The packaging as claimed in claim 1 or in one of the further preceding claims, **characterized in that** for forming a removal opening, the inner packaging (11), which is realized as foil packaging or as foil sealing packaging (28), comprises an opening flap (33) which is delimited by tear lines in the region of an inner end wall (24) and of an adjoining part region of the inner front wall (23), wherein U-shaped tear lines comprise a transverse line (35), which is formed, in particular, by means of continuous punching, in the region of the inner front wall (23) and adjoining, preferably parallel tear lines (34) which are realized as a perforation or as a scored tear line of the foil.

13. A method for producing packagings as claimed in one or a multiple of claims 1 to 12, **characterized by** the following features:
a) a cover blank (40) is placed by way of the region of the cover end wall (42) onto the inner end wall (24) of an inner packaging (11), in particular as a result of conveying the inner packaging (11) transversely to the plane of a cover blank (40),
b) the regions of the cover front wall (41), of the cover rear wall (43) and of the folding tabs are then moved as a result of U-shaped folding to form cover side walls (44) so that the cover front wall (41) obtains support on the inner front wall (23) and the cover rear wall (43) obtains support on the inner rear wall (25),
c) at the same time or after this, corner tabs (45) of the cover blank (40) are folded over against the inner side walls (26), where the cover blank (40) is designed in a closed manner and forms triangular connecting gussets (70),
d) as a result of uprightly or downwardly directed folding, the outer tabs (46, 47) are then folded against the inner side walls (26) or against the corner tab (45), preferably in such a manner that the inside outer tab (46), which is connected to the cover rear wall (43), is folded first of all and then the (exterior) outer tab (47), which is connected to the cover front wall (41).

14. A method for attaching cover blanks (40) with fold tabs (59, 60, 61) which are separated from one another as a result of separation cuts or punch-outs (62) for forming the cover side walls (44), **characterized by** the following features:
a) inner packagings (11) are conveyed consecutively along a preferably upright packaging path (75),
b) in the region of a transfer station - non-folded - cover blanks (40) are placed by a transfer unit (78) onto sideways directed inner end walls (24) of the inner packagings (11), in such a manner that the cover end wall (42) obtains support in an aligned manner on the inner end wall (24),
c) in the region of a first folding station, legs of the cover blank (40), which are directed sideways or in an upright plane, are folded over by a U-shaped folding member - U-folder (80) - with the cover front wall (41) being supported on the inner front wall (18) and the cover rear wall (43) being supported on the inner rear wall (25),
d) in a further following (second) folding station, inside side tabs (61) are folded over against the inner side walls (26) and in a connecting (third) folding station outside fold tabs (60) are folded over against the inner side walls (26),
e) the folding members of the second folding station are preferably moved at the same time in the longitudinal direction of the inner packaging (11) for folding the corner tab (59) and the folding members of the third folding station are also preferably moved at the same time transversely to the inner side walls (26) of the inner packaging (11) for folding over the (exterior) folding tab or side tab (60).

15. A device for carrying out the method as claimed in claim 13, **characterized by** the following features:
a) a folding member, which is designed as a folding mouthpiece (66) with folding plate (67) and folding plate (68), serves for folding over the cover blank (40) in a U-shaped manner when the inner packaging (11) is pushed through the folding mouthpiece (66) and entrains the cover blank (40),
b) side folding members, namely folding fingers (69), on both sides of the folding mouthpiece (66) serve for folding over the corner tabs (45) and forming the connecting gussets (70) when the inner packaging is pushed through (11),
c) preferably U-shaped side folders (71, 72) serve for folding the outer tabs (46, 47) as a result of an upward movement on the one side and a downward movement on the other side, in each case entraining the outer tabs (46) or (47).

16. The device for carrying out the method as claimed in claim 14, **characterized by** the following features:
a) in the transfer station, a transfer unit (78) serves for attaching cover blanks (40) to a free inner end wall (24) of an inner packaging (11), in particular as a result of pulling the cover blank (40) from a carrier web (76),
b) in a first folding station, a U-folder (80) serves for folding the cover blank (40) in a U-shaped manner by moving the packaging in the longitudinal direction with the cover front wall (41) being supported on the inner front wall (23) and the cover rear wall (43) being supported on the inner rear wall (25),
c) in a following (second) folding station, a folding member with folding projections, in particular with folding rollers (82), is movable in the longitudinal direction of the inner side walls (26) for folding the corner tabs (45, 59) simultaneously,
d) a following, further (third) folding member, namely an outer folder (83), with folding rollers (82), serves for folding over side tabs (60), which are connected to the cover front wall (41), as a result of movement transversely to the cover side walls (44).

## Revendications

1. Emballage pour cigarettes (12) ou autres articles à fumer allongés, constitué par un emballage extérieur (10), notamment exécuté en tant que boîte à rabat/Hinge Lid Pack (boîte à couvercle basculant), et un emballage intérieur (11) muni d'une découpe intérieure entourant un groupe de cigarettes avec formation d'une paroi avant intérieure (23), d'une paroi frontale intérieure (24), d'une paroi arrière intérieure (25), de parois latérales intérieures (26) et d'une paroi de fond intérieure (27) avec formation de joints de fermeture, notamment de joints latéraux (31) dans la région de parois latérales intérieures (26), l'emballage intérieur (11) comprenant une ouverture de retrait (37) munie d'une languette de fermeture ou d'actionnement (48) utilisable à plusieurs reprises, qui est agencée au moyen de colle agissant à plusieurs reprises sur l'emballage intérieur (11) dans la région d'une paroi frontale intérieure (24) et d'une région adjacente du côté frontal de la paroi avant intérieure (23) avec une patte de préhension ou de liaison (50) de préférence exempte de colle, et une région supérieure du côté frontal de l'emballage intérieur (11) étant munie sur le côté extérieur d'un couvercle (39) en une découpe de couvercle (40) de préférence d'un seul tenant, disposée par pliage, et le couvercle (39) étant constitué par au moins une paroi avant de couvercle (41) dans la région de la paroi avant intérieure (23), une paroi frontale de couvercle (42) dans la région de la paroi frontale intérieure (24) et des parois latérales de couvercle (44) - de préférence partiellement visibles lorsque le couvercle (14) de l'emballage extérieur (10) est ouvert - dans la région des parois latérales intérieures (26), et la découpe de couvercle (40) étant reliée avec l'emballage intérieur (11) pour la formation du couvercle (39) de préférence approximativement de type calotte par collage notamment sur toute la surface, **caractérisé en ce que** les parois latérales de couvercle (44) sont formées dans la région des parois latérales intérieures (26) par des pattes de pliage se recouvrant partiellement les unes les autres, le pliage de la découpe de couvercle (40) étant formé dans la région des parois latérales de couvercle (44) à partir de pattes de pliage reliées les unes aux autres avec création d'un pliage en enveloppe ou à partir de pattes de pliage séparées les unes des autres par des étapes de pliage successives avec recouvrement alterné partiel.

2. Emballage selon la revendication 1, **caractérisé en ce que** le couvercle (39) s'étend avec une paroi arrière de couvercle (43) (également) dans la région de la paroi arrière intérieure (25).

3. Emballage selon la revendication 1 ou 2, **caractérisé en ce que** la languette de fermeture ou d'actionnement (48) de l'auxiliaire d'ouverture pour l'emballage intérieur (11) est configurée en tant que partie du couvercle (39), notamment par des lignes de poinçonnage ou d'affaiblissement (89, 49, 57) notamment en forme de U, formées dans la région de la paroi avant de couvercle (41) et de la paroi frontale de couvercle (42), une patte de préhension ou de liaison (50) du côté de l'extrémité ou du bord étant formée en tant que partie de la languette d'actionnement (48) dans la région d'une zone - champ (51) - du couvercle (39) de préférence exempte d'adhésif.

4. Emballage selon la revendication 1 ou selon l'une quelconque des autres revendications précédentes, **caractérisé en ce que** la patte de préhension ou de liaison (50) est délimitée par une ligne d'affaiblissement continue en forme de U, notamment par un poinçonnage continu correspondant (49), de préférence muni de branches ou de coupes latérales adjacentes (57) en tant que partie des lignes d'affaiblissement latérales (34) de la languette d'actionnement (48).

5. Emballage selon la revendication 1 ou selon l'une quelconque des autres revendications précédentes, **caractérisé en ce que** la patte de préhension ou de liaison (50) est formée sur la région d'extrémité libre dirigée transversalement de la paroi avant de couvercle (41), de préférence en retrait par rapport à une délimitation dirigée transversalement du couvercle (39), notamment avec formation de bandes de stabilisation latérales (58) des deux côtés de la patte de préhension ou de liaison (50) et de la languette d'actionnement adjacente (48).

6. Emballage selon la revendication 1 ou selon l'une quelconque des autres revendications précédentes, **caractérisé en ce que** des pattes de pliage du couvercle (39) sont formées pour la formation de parois latérales de couvercle (44) à partir d'une bande de bord fermée continue de la découpe de couvercle (40), en raison d'un pliage (en enveloppe) approprié, une patte de pliage située à l'intérieur ou directement reliée avec la paroi latérale intérieure (26), à savoir une patte d'angle (45), étant (partiellement) recouverte par des pattes extérieures (de forme trapézoïdale) (47, 48) et reliée avec celles-ci par un coin de liaison de forme triangulaire (70), de préférence de telle sorte qu'une patte extérieure (47) reliée avec la paroi avant de couvercle (41) se situe sur le côté extérieur de la paroi latérale de couvercle (44).

7. Emballage selon la revendication 1 ou selon l'une quelconque des autres revendications précédentes, **caractérisé en ce que,** lors d'une configuration des parois latérales de couvercle (44) exécutées avec une patte d'angle (45), des pattes extérieures (46, 47) et des coins (70) reliant celles-ci entre elles - pliage en enveloppe - au moins une des lignes de pliage dirigées en biais pour la délimitation d'un coin (70) est remplacée par une ligne de poinçonnage ronde (55), notamment en forme de cercle partiel, de telle sorte que lorsque la paroi latérale de couvercle (44) est pliée, les lignes de poinçonnage arrondies (55) résultent respectivement en des sections ou protubérances (56) formées de manière correspondante - approximativement sous forme de lentille - des pattes de pliage (46, 47), qui sont fixées avec des surfaces adhésives sur des pattes de pliage voisines.

8. Emballage selon la revendication 1 ou selon l'une quelconque des autres revendications précédentes, **caractérisé en ce que** des pattes de pliage pour la formation des parois latérales de couvercle (44) sont configurées en tant que pattes individuelles en raison de poinçonnages de séparation en pattes de pliage voisines, notamment par des poinçonnages (62) - de forme triangulaire - entre une patte d'angle (59) de préférence configurée sous forme trapézoïdale d'une part et des pattes latérales (60, 61) voisines, également de préférence configurées sous forme trapézoïdale.

9. Emballage selon la revendication 1 ou selon l'une quelconque des autres revendications précédentes, **caractérisé en ce que** les parois latérales de couvercle (44) sont formées à partir de deux pattes de pliage avec recouvrement partiel alterné, notamment avec une patte d'angle (59) reliée avec la paroi frontale de couvercle (42), de préférence configurée approximativement sous forme triangulaire, et une patte latérale (60), notamment de forme trapézoïdale, de préférence reliée avec la paroi avant de couvercle (41), qui forme de préférence le côté extérieur de la paroi latérale de couvercle (44).

10. Emballage selon la revendication 1 ou selon l'une quelconque des autres revendications précédentes, **caractérisé en ce qu'au** moins une paroi du couvercle (39) est configurée avec des dimensions plus petites - au regard de la hauteur d'emballage - que les autres parois du couvercle (39), notamment la paroi arrière de couvercle (43) exécutée en tant que branche ou bande mince.

11. Emballage selon la revendication 1 ou selon l'une quelconque des autres revendications précédentes, **caractérisé en ce que** l'emballage intérieur (11), notamment exécuté avec des pattes latérales (38) se recouvrant les unes les autres, non reliées les unes avec les autres par collage, des parois latérales intérieures (26), comprend un couvercle côté fond - couvercle de fond (73) - de préférence en plus d'un couvercle côté frontal (39), les couvercles (39, 73) formant des parois latérales de couvercle (44), qui recouvrent les parois latérales intérieures (26) ou leurs pattes latérales (38) avec étanchéification, de préférence avec une patte latérale (60) agencée sur la paroi avant de couvercle (41), qui en raison de sa dimension et de son agencement recouvre en étanchéité une région de bord libre d'une patte latérale extérieure (38) de la paroi latérale intérieure (26).

12. Emballage selon la revendication 1 ou selon l'une quelconque des autres revendications précédentes, **caractérisé en ce que** l'emballage intérieur (11) configuré en tant qu'emballage en feuille ou en tant qu'emballage étanche en feuille (28) comprend, pour la formation d'une ouverture de retrait, une languette d'ouverture (33) délimitée par des lignes d'affaiblissement dans la région d'une paroi frontale intérieure (24) et d'une région partielle adjacente de la paroi avant intérieure (23), des lignes d'affaiblissement en forme de U comprenant une ligne transversale (35) formée notamment au moyen d'un poinçonnage continu dans la région de la paroi avant intérieure (23) et des lignes d'affaiblissement adjacentes (34), de préférence parallèles, exécutées en tant que perforation ou en tant que ligne d'affaiblissement entamée de la feuille.

13. Procédé de fabrication d'emballages selon une ou plusieurs des revendications 1 à 12, **caractérisé par** les caractéristiques suivantes :
a) une découpe de couvercle (40) est appliquée avec la région de la paroi frontale de couvercle (42) contre la paroi frontale intérieure (24) d'un emballage intérieur (11), notamment par transport de l'emballage intérieur (11) transversalement au plan d'une découpe de couvercle (40),
b) puis les régions de la paroi avant de couvercle (41), de la paroi arrière de couvercle (43) et des pattes de pliage pour la formation de parois latérales de couvercle (44) sont rabattues par pliage en forme de U, de telle sorte que la paroi avant de couvercle (41) vienne en appui sur la paroi avant intérieure (23) et la paroi arrière de couvercle (43) sur la paroi arrière intérieure (25),
c) simultanément ou ultérieurement, des pattes d'angle (45) de la découpe de couvercle (40) sont repliées contre les parois latérales intérieures (26), lors d'une exécution fermée de la découpe de couvercle (40) avec formation de coins de liaison de forme triangulaire (70),
d) puis les pattes extérieures (46, 47) sont pliées contre les parois latérales intérieures (26) ou contre les pattes d'angle (45) par pliage dirigé verticalement ou vers le bas, de telle sorte que tout d'abord les pattes extérieures (46) situées à l'intérieur, reliées avec la paroi arrière de couvercle (43), et ensuite les pattes extérieures (extérieures) (47) reliées avec la paroi avant de couvercle (41) soient pliées.

14. Procédé de disposition de découpes de couvercle (40) munies de pattes de pliage (59, 60, 61) séparées les unes des autres par des coupes de séparation ou des poinçonnages (62) pour la formation des parois latérales de couvercle (44), **caractérisé par** les caractéristiques suivantes :
a) des emballages intérieurs (11) sont transportés successivement le long d'un trajet d'emballage de préférence vertical (75),
b) dans la région d'une station de transfert, des découpes de couvercle (40) - dépliées - sont appliquées par une unité de transfert (78) contre des parois frontales intérieures (24), dirigées vers le côté, des emballages intérieurs (11), de telle sorte que la paroi frontale de couvercle (42) vienne en appui dirigé sur la paroi frontale intérieure (24),
c) dans la région d'une première station de pliage, des branches orientées vers le côté ou dans le plan vertical de la découpe de couvercle (40) sont repliées par un organe de pliage en forme de U - plieur en U (80) - avec appui de la paroi avant de couvercle (41) sur la paroi avant intérieure (18) et avec appui de la paroi arrière de couvercle (43) sur la paroi arrière intérieure (25),
d) dans une (deuxième) station de pliage supplémentaire suivante, des pattes latérales situées à l'intérieur (61) et dans une (troisième) station de pliage ultérieure, des pattes de pliage situées à l'extérieur (60) sont repliées contre les parois latérales intérieures (26),
e) les organes de pliage de la deuxième station de pliage sont de préférence déplacés simultanément dans la direction longitudinale de l'emballage intérieur pour le pliage des pattes d'angle (59) et les organes de pliage de la troisième station de pliage sont de préférence également déplacés simultanément transversalement aux parois latérales intérieures (26) de l'emballage intérieur (11) pour le repliage des pattes de pliage (extérieures) ou des pattes latérales (60) .

15. Dispositif pour la réalisation du procédé selon la revendication 13, **caractérisé par** les caractéristiques suivantes :
a) un organe de pliage dans l'exécution d'un embout de pliage (66) muni d'une plaque de pliage (67) et d'une plaque de pliage (68) sert au repliage en forme de U de la découpe de couvercle (40) lors de l'avancement de l'emballage intérieur (11) avec entraînement de la découpe de couvercle (40) au travers de l'embout de pliage (66),
b) des organes de pliage latéraux, à savoir des doigts de pliage (69) des deux côtés de l'embout de pliage (66), servent au repliage des pattes d'angle (45) avec formation du coin de liaison (70) lors de l'avancement de l'emballage intérieur (11),
c) des plieurs latéraux de préférence en forme de U (71, 72) servent au pliage des pattes extérieures (46, 47) par déplacement vers le haut d'un côté et déplacement vers le bas d'un autre côté, à chaque fois avec entraînement des pattes extérieures (46) ou (47).

16. Dispositif pour la réalisation du procédé selon la revendication 14, **caractérisé par** les caractéristiques suivantes :
a) dans la station de transfert, une unité de transfert (78) sert à disposer des découpes de couvercles (40) sur une paroi frontale intérieure libre (24) d'un emballage intérieur (11), notamment par soutirage de la découpe de couvercle (40) d'une bande de support (76),
b) dans une première station de pliage, un plieur en U (80) sert par déplacement dans la direction longitudinale de l'emballage au pliage en forme de U de la découpe de couvercle (40) avec appui de la paroi avant de couvercle (41) sur la paroi avant intérieure (23) et de la paroi arrière de couvercle (43) sur la paroi arrière intérieure (25),
c) dans une (deuxième) station de pliage suivante, un organe de pliage muni de protubérances de pliage, notamment muni de rouleaux de pliage (82), peut être déplacé dans la direction longitudinale des parois latérales intérieures (26) pour le pliage simultané des pattes d'angle (45, 59),
d) un (troisième) organe de pliage supplémentaire suivant, à savoir un plieur extérieur (83), muni de rouleaux de pliage (82), sert au repliage de pattes latérales (60) reliées avec la paroi avant de couvercle (41) par déplacement transversalement aux parois latérales de couvercle (44).
